# EUROPÄISCHE PATENTSCHRIFT

(11) **EP 0 982 492 B1**
(45) Veröffentlichungstag und Bekanntmachung des Hinweises auf die Patenterteilung: **26.03.2008**
(21) Anmeldenummer: 99810617.3
(22) Anmeldetag: 12.07.1999
(51) Int. Cl.: F02M 59/10, F02M 63/00

(54) **Vorrichtung zum Einspritzen von Brennstoff für eine Hubkolbenbrennkraftmaschine**
Apparatus for injecting fuel in a reciprocating internal combustion engine
Dispositif d'injection de combustible dans un moteur à combustion interne à piston alternatif

(30) Priorität: 28.08.1998 EP 98810854
(43) Veröffentlichungstag der Anmeldung: 01.03.2000
(73) Patentinhaber: Wärtsilä Schweiz AG, 8401 Winterthur (CH)
(72) Erfinder: Hofer, Robert, 8353 Elgg (CH)
(74) Vertreter: Sulzer Management AG

(56) Entgegenhaltungen:
- EP-A- 0 690 222
- GB-A- 1 522 954
- JP-A- 60 162 021
- US-A- 3 941 282
- US-A- 4 541 385
- PATENT ABSTRACTS OF JAPAN vol. 010, no. 130 (M-478), 14. Mai 1986 (1986-05-14) & JP 60 256548 A (ISUZU JIDOSHA KK), 18. Dezember 1985 (1985-12-18)

## Beschreibung

Die Erfindung betrifft eine Vorrichtung zum Einspritzen von Brennstoff für eine Hubkolbenbrennkraftmaschine nach dem Oberbegriff des Anspruches 1 und eine Hubkolbenbrennkraftmaschine mit einer derartigen Vorrichtung.

In der EP-A 0 690 222 ist eine Vorrichtung zum Einspritzen von Brennstoff beschrieben. Ein Dosierkolben, wird von einer Brennstoffpumpe mit Brennstoff unter Einspritzdruck bis zu 2 000 bar beschickt. Ein Steuerkolben ist dem Dosierkolben nachgeordnet und weist Leitelemente für den Brennstoff auf. Der Steuerkolben wird von einem hydraulischen System zwischen zwei Endstellungen verschoben, das elektrisch gesteuert wird. Der Dosierkolben wird von Brennstoff aus der Brennstoffpumpe angetrieben. Der Brennstoff wird über die Leitelemente von einer Brennstoffpumpe dem Dosierraum bzw. vom Dosierraum der Einspritzdüse eines Zylinders einer Hubkolbenbrennkraftmaschine zugeführt.

JP 60 162 021 beschreibt eine Einspritzvorrichtung gemäss dem Oberbegriff von Anspruch 1.

Der Erfindung liegt die Aufgabe zugrunde, eine Vorrichtung zum Einspritzen von Brennstoff für eine Hubkolbenbrennkraftmaschine zu schaffen, bei welcher der Brennstoff dem Dosierkolben unter niedrigerem Druck als dem Einspritzdruck zugeführt wird.

Die Aufgabe wird erfindungsgemäss durch die Merkmale des Anspruchs 1 gelöst.

Durch die Anwendung des Druckverstärkers wird die Zufuhr von Brennstoff vereinfacht und daraus folgend entfallen der Akkumulator für den unter Hochdruck bis zu 2 000 bar stehenden Brennstoff und die Hochdruckpumpen.

Dadurch wird in vorteilhafter Weise das Risiko der Undichtigkeit weitgehend ausgeschlossen und die Betriebssicherheit erhöht. Durch die Anordnung von Steuerventilen wird die Ansteuerung der Einspritzdüsen bei Register- und Stottereinspritzung und/oder Abschalten eines oder mehrerer Einspritzventile eines Motorzylinders ermöglicht. Beim Ausfallen sämtlicher Einspritzdüsen eines Motorzylinders kann die Maschine mit den restlichen Zylindern mit Teillast gefahren werden.

Bei teilweise verstopften oder ausgewaschenen Einspritzdüsen kann das Einspritzvolumen konstant gehalten werden. Bei Ausfall der Wegmessung erfolgt die Einspritzung zeitgesteuert. Wird eine Zünddruckmessvorrichtung angewendet, so kann mit der Einspritzvorrichtung der Zünddruck auf den zulässigen Wert geregelt werden, so dass stets der günstigste Brennstoffverbrauch erreicht wird.

Nachfolgend wird die Erfindung anhand der beiliegenden Zeichnung erläutert, die eine Ausführung einer erfindungsgemässen Vorrichtung und eine Einspritzdüse in schematischer Darstellung zeigt.

Die Einspritzvorrichtung enthält einen Druckverstärker 1 und einen Steuerschieber 2, die zwischen zwei Endstellungen verschiebbar sind sowie ein Steuerventil 3 und eine hydraulisch-elektrische Einrichtung 4. Der Druckverstärker 1 ist als Stufenkolben ausgebildet, der zwei Kolben 7, 8 mit unterschiedlichen Durchmesser aufweist. Die Kolben 7, 8 sind jeweils in einer Kammer 9, 10 verschiebbar angeordnet, wobei die Kammer 9 für den grösseren Kolben 7 über einen Kanal 11 mit dem Steuerschieber 2 in Verbindung steht und wobei die Kammer 10 für den kleineren Kolben 8 über einen Kanal 12 mit dem Steuerventil 3 und über einen Kanal 13 mit einer Anordnung 14 zum Zuführen von Brennstoff, z.B. Dieselkraftstoff oder Schweröl in Verbindung steht. In der Kammer 9 ist ein elastisches Mittel 15 angeordnet, welche den Druckverstärker 1 in einer Endstellung hält. In dieser Endstellung ist der Verbindungskanal 11 zum Steuerschieber 2 abgeschlossen und die Verbindungskanäle 12 bzw. 13 zum Steuerventil 3 bzw. zur Anordnung 14 zum Zuführen von Brennstoff offen. Der Steuerschieber 2 ist in einer zylindrischen Kammer 21 angeordnet, die einen Zuführkanal 22, den Verbraucherkanal 11, der zum Druckverstärker 1 führt und einen Ablasskanal 24 sowie an den Stirnseiten einen Kanal 25 für Druckmedium und einen Kanal 26 für die Leckage hat. In der Kammer ist eine Feder 27 angeordnet, welche den Steuerschieber 2 in eine Endstellung hält, wobei der Kanal 25 abgeschlossen ist. Der Steuerschieber 2 ist zylinderförmig und weist zwei Steuerkanten 32, 32 auf, um den Durchfluss eines Mediums zu steuern. Das Steuerventil 3 hat ein Auf/Zu-Funktion und weist einen Ventilkörper 41 mit einem Sitz, einen Zuführkanal 42 für Brennstoff, einen Rückführkanal 43 und einen Verbraucherkanal 44, einen Ventilschieber 45 mit einem Ventilkegel 46 und einen bekannten Antrieb 47 für den Ventilschieber auf. Die hydraulisch-elektrische Einrichtung 4 umfasst mehrere Hydraulikpumpen 51 (nur eine dargestellt), einen Akkumulator 52, Vorsteuerventile 53, 54 für den Steuerschieber 2 und das Steuerventil 3, einen Winkelgeber 55, der sowohl den Drehwinkel als die Kurbelwellenstellung angibt, eine Einrichtung 56 zum Abtasten der Stellung des Druckverstärkers und eine Regelelektronik 57, die mit den Vorsteuerventilen 53, 54, dem Winkelgeber 55 und der Einrichtung 56 signalübertragend verbunden ist. Die Einrichtung 56 ist mit Vorteil als induktives Messystem ausgebildet. Es ist auch möglich, andere Messysteme, z.B. kapazitive, optische, magnetische oder dgl. anzuwenden. Um die Totzeit zu kompensieren, kann eine Einspritzvolumen-Regelung mit adaptiver Komponente vorgesehen werden. Ferner ist eine Drehzahl abhängig adaptive Einspritzbeginn-Regelung vorgesehen. Die Ueberwachung und Kontrolle der lst-Werte der Stellung und Geschwindigkeit erfolgt durch Vergleiche mit den Soll-Werten der Stellung und der Geschwindigkeit des Dosierkolbens.

Wie die Figur zeigt, zweigen mehrere Leitungen 61 vom Akkumulator 52 ab, die jeweils für einen Zylinder einer Hubkolbenbrennkraftmaschine vorgesehen sind, wobei der Zylinder eine oder mehrere Einspritzdüsen aufweisen kann. Die Leitung 61 ist mit dem Zuführkanal 22 des Steuerschiebers 2 und den Vorsteuerventilen 53, 54 verbunden. Für jedes Auslassventil (nicht dargestellt) ist eine Leitung 62 vorgesehen. Wie bereits erwähnt, steht Druckverstärker 1 mit dem Steuerventil 3 in Verbindung.

Wie die Figur zeigt, können mehrere Steuerventile 3 mit dem Druckverstärker 1 verbunden sein. Der Druckverstärker erfüllt zwei Aufgaben und zwar eine Dosierung und eine Druckerhöhung des Brennstoffes für jeden Einspritzvorgang. Die Dosierung des Brennstoffes erfolgt mittels der Einrichtung 56, die fortlaufend den Weg der Verschiebung feststellt und als Signale an die Steuerelektronik 57 anlegt. Aus der Querschnittfläche des kleineren Kolbens 8 des Druckverstärkers 1 und aus dem zurückgelegten Weg wird das verdrängte Volumen bestimmt und dadurch eine volumetrische Einspritzung realisiert. Im weiteren können mit dem Dosierkolbenwegfühler indirekt z.B. auch gebrochene Einspritzdüsenköpfe festgestellt werden, weil in einem solchen Falle die Dosierkolbengeschwindigkeit beim Einspritzvorgang grösser als gewöhnlich wird. Mit diesem Signal wird die Steuerelektronik veranlasst werden, die Brennstoffeinspritzung in einen Zylinder mit schadhafter Einspritzdüse zu unterdrücken und gegebenenfalls die gesamte Motorlast zu reduzieren und/oder den Fehler mit einer Anzeigevorrichtung anzuzeigen. Die Hydraulikpumpen fördern Steueröl auf einen Druck von ca. 100 bis 300 bar in den Akkumulator 52. Die in diesem Oel enthaltene Energie wird zur Betätigung der hier in Rede stehenden Vorrichtung verwendet.

Die Figur zeigt die Vorrichtung in dem Zustand vor einer Einspritzung, bei welchem die Anordnung 14 den Druckverstärker 1 mit Brennstoff versorgt hat, der unter einem Druck von ca. 10 bar steht und die Einspritzung einsetzen kann, die wie folgt abläuft. Kurz vor dem Einsetzen der Einspritzung wird das Vorsteuerventil 53 für den Steuerschieber 2 aus der Regelelektronik 57 angesteuert und der Steuerschieber relativ langsam in die Arbeitsstellung verschoben. Das Steueröl strömt in die grössere Kammer 9 des Druckverstärkers 1 und verschiebt den Stufenkolben, so dass der in der kleineren Kammer 10 vorhandene Brennstoff verdrängt wird. Weil die kleine Kammer 10 einerseits durch ein Rückschlagventil in der Anordnung 14 und andererseits durch das geschlossene Steuerventil 3 abgeschlossen ist, wird ein Druck aufgebaut, der dem Flächenverhältnis des Stufenkolbens entspricht. Während diesem Druckaufbau oder auch später wird der Ventilschieber 45 betätigt und das Steuerventil 3 geöffnet, so dass der Brennstoff zu der Einspritzdüse strömt. Um das Einspritzen bei niedrigen Druck zu verhindern, wird der Einspritzvorgang schnell beendet.

Nach Abschluss des Einspritzvorganges wird der Steuerschieber 2 in die Ruhestellung zurückgestellt, so dass das Steueröl aus der grösseren Kammer 9 des Druckverstärkers 1 ab über die Kanäle 11 und 24 abfliessen kann. Diese Rückstellung wird dabei von dem Mittel 15 und dem neu in die kleinere Kammer 10 des Druckverstärkers 1 strömenden Brennstoffes unterstützt.

Die Vorrichtung enthält einen Dosierkolben, der als Druckverstärker (1) mit einem Stufenkolben ausgebildet ist, um eine Brennstoffmenge festzulegen und auf Einspritzdruck zu bringen und mindestens ein Steuerventil (3), um eine oder mehrere Einspritzdüsen (5) mit Brennstoff zu versorgen. Der Druckverstärker (1) und das Steuerventil werden von einem elektrisch geregelten, hydraulischen System betätigt, das von einer Pumpe mit Arbeitsöl unter einem wesentlich geringeren Druck als dem Einspritzdruck beaufschlagt wird. Durch die Steuerventile (3) wird eine individuelle Einspritzung ermöglicht.

## Patentansprüche

1. Vorrichtung zum Einspritzen von Brennstoff mit einer Anordnung (14) zum Zuführen des Brennstoffs, mit einem Dosierkolben (1) zum Dosieren der einzuspritzenden Brennstoffmenge, mit einem Steuermittel (2) zum Steuern des Dosierkolbens (1), mit einem Steuerorgan (3) zum Zuführen der Brennstoffmenge zu einer Brennstoffdüse (5) welches dem Dosierkolben (1) in Strömungsrichtung nachgeordnet ist und mit einer hydraulisch-elektrischen Einrichtung (4) zur Steuerung der Einspritzung, wobei der Dosierkolben als Druckverstärker (1) ausgebildet ist, um den Brennstoff auf Einspritzdruck zu erhöhen, und mit der Anordnung (14) zum Zuführen von Brennstoff zu einer Arbeitskammer (10) des Dosierkolbens (1), unter niedrigerem Druck als dem Einspritzdruck sowie mit dem Steuerorgan (3) das als Steuerventil (3) ausgebildet ist, wobei das Steuermittel (2) für den Dosierkolben (4) und das Steuerventil (3) zum Steuern der Brennstoffmenge zur Brennstoffdüse (5) mit der hydraulisch-elektrischen Einrichtung (4) in Verbindung stehen, um den Einspritzvorgang zu steuern,
**gekennzeichnet durch**
eine Abtasteinrichtung (56) zum Überwachen der aktuellen Stellung des Kolbens (7, 8) des Druckverstärkers (1) und zum Vergleichen der Ist- Stellung des Kolbens (7, 8) des Druckverstärkers (1) mit einer Soll-Stellung, um die Einspritzmenge festzustellen und/oder zum Überwachen der Ist-Geschwindigkeit des Kolbens (7, 8) des Druckverstärkers (1) und zum Vergleichen der Ist-Geschwindigkeit des tolbens des Druckverstärkers (1) mit einer Soll-Geschwindigkeit, um den Einspritzbeginn festzustellen.

2. Vorrichtung nach Anspruch 1, **dadurch gekennzeichnet, dass** der Druckverstärker als Stufenkolben (1) ausgebildet ist, der zwei kolben (7, 8) mit unterschiedlichen Durchmesser aufweist und dass die Anordnung (14) zum Zuführen für den Brennstoff in die Arbeitskammer (10) für den kleineren Kolben (8) mündet.

3. Vorrichtung nach Anspruch 2, **dadurch gekennzeichnet, dass** das Steuermittel als Steuerschieber (2) ausgebildet ist, der mit einer Arbeitskammer (9) für den grösseren Kolben (7) in Verbindung steht.

4. Vorrichtung nach Anspruch 3, **gekennzeichnet durch** eine Anordnung mit einem oder mehreren Akkumulatoren (52) zum Zuführen von Arbeitsol und **durch** Vorsteuerventile *(*53, 54) für jeden Steuerschieber (2) und jedes Steuerventil (3).

5. Vorrichtung nach einem der Ansprüche 1 bis 4, **gekennzeichnet durch** eine adaptive Regeleinrichtung (57), die mit der Abtasteinrichtung (56) Signalübertragend verbunden ist, um den Einspritzbeginn und/oder die Einspritzmenge in Abhängigkeit des Vergleiches zwischen den entsprechenden Ist- und Sollwerten zu regeln.

6. Vorrichtung nach einem der Ansprüche 1 bis 5, **dadurch gekennzeichnet, dass** dem Druckverstärker (1) mehrere Steuerventile (3) zugeordnet sind, um mehrere Zylinder einer Brennkraftmaschine oder mehrere Einspritzdüsen (5) eines Zylinders mit Brennstoff zu beschicken.

7. Vorrichtung nach einem der Ansprüche 1 bis 6 zum Einspritzen von Diesel- und Schweröl in den Zylinder einer Hubkolbenbrennkraftmaschine.

8. Hubkolbenbrennkraftmaschine mit einer Vorrichtung nach einem der Ansprüche 1 bis 7, welche Maschine eine Zweitakt- oder ViertaktBrennkraftmaschine ist.

## Claims

1. An apparatus for the injection of fuel having an arrangement (14) for the supplying of the fuel, a metering piston (1) for the metering of the amount of fuel to be injected, a control means (2) for the control of the metering piston (1), a control member (3) for the supplying of the amount of fuel to a fuel nozzle (5) and provided downstream of the metering piston (1) and a hydraulic-electric device (4) for the control of the injection, wherein the metering piston is designed as a pressure amplifier (1) in order to raise the fuel pressure to the injection pressure, wherein the arrangement (14) for the supply of fuel to a working chamber (10) of the metering piston is designed to supply the fuel at a lower pressure than the injection pressure and the control member (3) is designed as a control valve (3), with the control means (2) for the metering piston (1) and the control valve (3) for the controlling of the fuel quantity to the fuel nozzle (5) standing in communication with the hydraulic-electric device (4) in order to control the injection process, **characterised by** a sensing device (56) for monitoring the actual position of the piston (7, 8) of the pressure amplifier (1) and for comparing the actual position of the piston (7, 8) of the pressure amplifier (1) with a desired position in order to determine the injection amount and/or to monitor the actual speed of the piston (7, 8) of the pressure amplifier (1) and to compare the actual speed of the piston of the pressure amplifier (1) with a desired speed in order to determine the start of injection.

2. An apparatus in accordance with claim 1 **characterised in that** the pressure amplifier is designed as a stepped piston (1) having two pistons (7, 8) with different diameters; and **in that** the arrangement (14) for the supplying of the fuel opens into the working chamber (10) for the smaller piston (8).

3. An apparatus in accordance with claim 2 **characterised in that** the control means is designed as a control slider (2) which is in connection with a working chamber (9) for the larger piston (7).

4. An apparatus in accordance with claim 3 **characterised by** an arrangement with one or more accumulators (52) for the supplying of working oil and by pre-control valves (53, 54) for each control slider (2) and each control valve (3).

5. An apparatus in accordance with any one of the claims 1 to 4 **characterised by** an adaptive regulation device (57) which is connected for signal transmission to the sensing device (56) in order to regulate the start of the injection and/or the injection amount in dependence on the comparison between the corresponding actual and desired values.

6. An apparatus in accordance with one of the claims 1 to 5 **characterised in that** a plurality of control valves (3) are associated with the pressure amplifier (1) in order to charge a plurality of cylinders of an internal combustion engine or a plurality of injection nozzles (5) of a cylinder with fuel.

7. An apparatus in accordance with one of the claims 1 to 6 for the injection of diesel and heavy oil into the cylinders of a reciprocating piston combustion engine.

8. Reciprocating piston combustion engine comprising an apparatus in accordance with one of the claims 1 to 7, said machine being a two-stroke or a four-stroke internal combustion engine.

## Revendications

1. Dispositif pour l'injection de combustible comprenant un dispositif (14) pour l'arrivée du combustible, un piston de dosage (1) pour le dosage de la quantité de combustible à injecter, un moyen de commande (2) pour la commande du piston de dosage (1), avec un organe de commande (3) pour l'arrivée de la quantité de combustible à une buse de combustible (5), qui est disposé en aval du piston de dosage (1) dans le sens d'écoulement et un dispositif (4) hydroélectrique pour la commande de l'injection, le piston de dosage étant conçu comme amplificateur de pression (1), afin d'augmenter le combustible à la pression d'injection, et le dispositif (14) pour l'arrivée de combustible à une chambre de travail (10) du piston de dosage (1), sous pression plus faible que la pression d'injection et l'organe de commande (3) qui est conçu comme vanne de commande (3), le moyen de commande (2) pour le piston de dosage (1) et la vanne de commande (3) pour la commande de la quantité de combustible pour la buse de combustible (5) étant en liaison avec le dispositif (4) hydroélectrique, afin de commander l'opération d'injection, **caractérisé par**
un dispositif de balayage (56) pour la surveillance de la position actuelle du piston (7, 8) de l'amplificateur de pression (1) et pour la comparaison de la position réelle du piston (7, 8) de l'amplificateur de pression (1) avec une position théorique afin de déterminer la quantité injectée et/ou pour la surveillance de la vitesse réelle du piston (7, 8) de l'amplificateur de pression (1) et pour la comparaison de la vitesse réelle du piston de l'amplificateur de pression (1) avec une vitesse théorique, afin de déterminer le début de l'injection.

2. Dispositif selon la revendication 1, **caractérisé en ce que** l'amplificateur de pression est conçu comme piston à étages (1), qui présente deux pistons (7, 8) avec un diamètre différent et **en ce que** le dispositif (14) pour l'arrivée du combustible débouche dans la chambre de travail (10) pour le piston (8) plus petit.

3. Dispositif selon la revendication 2, **caractérisé en ce que** le moyen de commande est conçu comme coulisseau de commande (2), qui est en liaison avec une chambre de travail (9) pour le piston (7) plus grand.

4. Dispositif selon la revendication 3, **caractérisé par** un dispositif avec un ou plusieurs accumulateurs (52) pour l'arrivée d'huile de travail et par des vannes de précommande (53, 54) pour chaque coulisseau de commande (2) et pour chaque vanne de commande (3).

5. Dispositif selon l'une quelconque des revendications 1 à 4, **caractérisé par** un dispositif de réglage (57) adaptatif, qui est relié au dispositif de balayage (56) par transmission de signal, afin de régler, le début d'injection et/ou la quantité injectée en fonction de la comparaison entre les valeurs réelles et les valeurs de consignes correspondantes.

6. Dispositif selon l'une quelconque des revendications 1 à 5, **caractérisé en ce que** plusieurs vannes de commande (3) sont attribuées à l'amplificateur de pression (1), afin d'alimenter plusieurs cylindres d'un moteur à combustion interne ou plusieurs buses d'injection (5) d'un cylindre avec du combustible.

7. Dispositif selon l'une quelconque des revendications 1 à 6 pour l'injection de gazole et d'huile lourde dans le cylindre d'un moteur à combustion interne à piston alternatif.

8. Moteur à combustion interne à piston alternatif avec un dispositif selon l'une quelconque des revendications 1 à 7, lequel moteur est un moteur à combustion interne à deux temps ou à quatre temps.
